# EUROPÄISCHE PATENTSCHRIFT

(11) **EP 1 674 952 B1**
(45) Veröffentlichungstag und Bekanntmachung des Hinweises auf die Patenterteilung: **23.01.2013**
(21) Anmeldenummer: 05021129.1
(22) Anmeldetag: 28.09.2005
(51) Int. Cl.: G04G 21/04, H01Q 1/27, G04B 19/14

(54) **Funkarmbanduhr mit Metallzifferblatt**
Radio controlled timepiece with metallic dial
Pièce d'horlogerie radio-controlée avec un cadran métallique

(30) Priorität: 22.12.2004 DE 102004063121
(43) Veröffentlichungstag der Anmeldung: 28.06.2006
(73) Patentinhaber: JUNGHANS UHREN GMBH, 78713 Schramberg (DE)
(72) Erfinder: Gunnarsson, Roger, 72275 Alpirsbach (DE); Megner, Günter, 88690 Uhldingen (DE)
(74) Vertreter: Patentanwälte Westphal, Mussgnug & Partner

(56) Entgegenhaltungen:
- EP-A- 1 500 991
- WO-A-2004/025782
- DE-A1- 2 947 946
- DE-U1- 29 714 185
- DE-U1- 29 923 446

## Beschreibung

Die Erfindung betrifft eine Funkarmbanduhr mit den Merkmalen des Oberbegriffs des Patentanspruchs 1.

Eine solche Funkarmbanduhr ist z.B. in WO 2004/025782 A1 beschrieben.

Funkarmbanduhren sind gemäß dem Stand der Technik in einer Vielzahl von Abwandlungen bekannt. Sie sind geeignet, die von einem Langwellenzeitzeichensender emittierten Zeitzeichensignale zu empfangen, zu dekodieren und die entsprechende Zeit auf einem Display und/oder mittels Zeiger zur Anzeige zu bringen. Die meisten Funkarmbanduhren schalten mindestens zweimal täglich automatisch auf Empfang, um die von dem entsprechenden Zeitzeichensender gesendeten Zeitzeichen zu empfangen und um die Uhrzeit entsprechend dieser Vorgabe einzustellen. Während des übrigen Tages erfolgt ein Weiterbetrieb mit einem internen Quarzwerk.

Langwellenzeitzeichensender emittieren im allgemeinen auf Frequenzen zwischen 20 und 100 kHz. So existieren z.B. in Japan zwei Zeitzeichensender mit einer Sendefrequenz von 40 und 60 kHz. Der bislang einzige deutsche Zeitzeichensender DCF77 sendet auf einer Frequenz von 77,5 kHz.

Die große Herausforderung für mit der Entwicklung von Funkarmbanduhren befassten Ingenieuren besteht in der Gewährleistung eines stets hinreichenden Empfangs der Funksignale unter Beibehaltung eines bei Armbanduhren sonst üblichen Gehäuses, insbesondere unter Beibehaltung der für die Uhrengehäuseherstellung verwendeten Materialien.

Weil der Empfang einer Antenne in der Nähe eines leitfähigen, d.h. insbesondere metallischen, Materials gestört ist, wurde die Langwellenantenne bei den ersten Funkarmbanduhren außerhalb des metallischen Uhrengehäuses angeordnet. So ist es z.B. aus der DE 35 08 366 A1 oder der DE 88 15 967 U1 bekannt, die Antenne in das Uhrenarmband einzuarbeiten. Eine derartige Anordnung hat den Nachteil, dass die Antenne aufgrund ihrer exponierten Lage leicht kaputt geht. Darüber hinaus besteht die Gefahr, dass die elektrische Verbindung zwischen Antenne und Uhrwerk durch mechanische Belastung unterbrochen wird.

Neuere Entwicklungen zielen darauf, die Antenne in dem Uhrengehäuse selbst anzuordnen. Die mechanische und elektrische Verbindung zwischen Uhrwerk und Antenne ist dann unempfindlicher gegen äußere Einwirkungen.

Aus der DE 93 18 224 U1 ist es bekannt, die Langwellenantenne in ein nichtmetallisches Uhrgehäuse einzusetzen. Es wird vorgeschlagen, das Zifferblatt und die Langwellenantenne nahe beieinander anzuordnen, wobei das Zifferblatt vollständig oder zumindest in der Nähe der Antenne aus nichtmetallischem Material besteht. Es hat sich gezeigt, dass die Verwendung eines Gehäuses aus nichtmetallischem Material im wesentlichen aus gestalterischen Gründen vom Markt nicht oder nur in geringem Umfang angenommen wird. Darüber hinaus können wie im Falle des Zifferblatts keine seit langem verwendete Standardbauteile eingesetzt werden, welche einerseits aufgrund des verwendeten Materials die gewünschten mechanischen Eigenschaften und darüber hinaus auch die dem Kunden bekannten und von diesem gewünschten optischen Erscheinungsmerkmale aufweisen.

Aus der DE 296 07 866 U1 ist es bekannt, die Langwellenantenne in ein Uhrgehäuse mit metallischem Mittelteil einzubauen. Diese Druckschrift lehrt jedoch, die Antenne in werkaxialer Richtung möglichst weit von dem Mittelpunkt des Uhrgehäuses entfernt in einen Kunststoffboden oder unter das Uhrglas zu verlagern. Darüber hinaus soll ein radialer Mindestabstand zu dem metallischen Mittelteil eingehalten werden. Eine Anordnung unter dem Uhrglas ist zum Einen nur für kernlose Luftspulenantennen möglich, zum Anderen wird eine derartige Anordnung vom Kunden aufgrund der Sichtbarkeit der Antenne als störend empfunden. Die Anordnung der Antenne in einem Kunststoffboden scheidet aus gestalterischen Gesichtspunkten häufig ebenfalls aus.

Der DE 299 23 446 U1, von der die Erfindung ausgeht, ist eine Funkarmbanduhr mit in ihr Gehäuse aufgenommener magnetischer Langwellenantenne zu entnehmen. Das Uhrgehäuse dieser Funkarmbanduhr besteht aus einem metallenen Mittelteil und einem Boden aus nichtleitendem Material. Der Antennenkern der Langwellenantenne ist gegenüber dem metallenen Gehäusemittelteil radial zum Zentrum des Gehäuses versetzt, er befindet sich jedoch im axialen Bereich des metallenen Mittelteils. Zur Gewährleistung eines allseitigen radialen Abstandes vom Antennenkern zur Innenwandung des elektrisch leitenden Gehäusemittelteils ist in das Gehäusemittelteil ein aus Kunststoff gespritzter Distanzring eingelegt. Obwohl sich diese Ausführung dem Grunde nach bewährt hat, besteht das Zifferblatt in an sich unüblicher Weise aus einem elektrisch nicht leitenden Material, um einen hinreichenden Empfang der Funksignale zu gewährleisten.

Der Erfindung liegt nunmehr die Aufgabe zugrunde, eine Funkuhr der gattungsgemäßen Art derart auszugestalten und weiterzubilden, so dass weitere Bestandteile einer üblichen Armbanduhr mit Quarzwerk oder rein mechanischem Uhrwerk verwendet werden können.

Diese Aufgabe wird bei einer Funkarmbanduhr der gattungsgemäßen Art durch die Merkmale des kennzeichnenden Teils des Hauptanspruchs gelöst. Vorteilhafte Ausführungen und Weiterbildungen der Erfindung sind in den Unteransprüchen angegeben.

Die Funkarmbanduhr gemäß der Erfindung unterscheidet sich von denen gemäß dem Stand der Technik darin, dass es anstelle eines nicht leitenden, insbesondere nicht metallischen, Zifferblatts ein aus einem metallischen Material bestehendes Zifferblatt aufweist. Die Antenne zum Empfang von Zeitzeichensignalen befindet sich weiterhin in dem Uhrgehäuse. Sie ist jedoch mehr als etwa 0,5 Millimeter von dem metallischen Zifferblatt entfernt angeordnet. Es hat sich gezeigt, dass entgegen der bisherigen vorherrschenden Meinung, wonach bei einer Funkarmbanduhr aufgrund deren geringen Abmessungen überhaupt kein metallisches Zifferblatt verwendet werden kann, ohne den Empfang eines Zeitzeichensignals derart zu stören, dass eine sinnvolle Auswertung nicht mehr möglich ist, bereits dieser Abstand ausreichend ist, um einen hinreichenden Empfang zu gewährleisten.

Obwohl gezeigt werden konnte, dass dieser Abstand von mehr als etwa 0,5 mm ausreichend ist, ist es aus Gründen der einhaltbaren Fertigungstoleranzen günstig, wenn die magnetische Langwellenantenne in einem Abstand von 1 bis 4 Millimetern zum metallischen Zifferblatt angeordnet wird. Zum Einen lässt sich ein derartiger Abstand vergleichsweise zuverlässig bei der Montage einstellen, zum Anderen gestaltet sich die Abstimmung des Antennenschwingkreises einfacher, da die elektromagnetische Wechselwirkung zwischen Antenne und metallischem Zifferblatt vergleichsweise gering ist.

Zusätzlich sieht die Erfindung zwischen dem Zifferblatt und der Antenne einen Zifferblattabstandshalter aus einem elektrisch nicht leitenden Material vor, welcher die Antenne auf einem vorbestimmten (axialen) Abstand zu dem Zifferblatt hält.

Üblicherweise wird die Antenne in einem Abstand von 2 bis 3 Millimetern zum Metallzifferblatt angeordnet, was den axialen Bauraumbedarf auf das bislang übliche Maß für Funkarmbanduhren mit nichtmetallischen Zifferblättern beschränkt.

Zwar ist es grundsätzlich möglich Zifferblätter aus unterschiedlichen metallischen Materialien bzw. Materialien mit metallischen Beschichtungen herzustellen, in einer besonders vorteilhaften Ausführungsvariante der Erfindung ist jedoch vorgesehen, dass das Zifferblatt vollständig aus Messing besteht. Messingzifferblätter werden aufgrund ihrer leichten Verarbeitbarkeit in der Regel bei Quarzarmbanduhren oder mechanischen Armbanduhren eingesetzt. Darüber hinaus bietet dieses Material die ideale Grundlage für die Mehrzahl der Gestaltungsvariationen eines Uhrendesigners.

Es hat sich herausgestellt, dass durch die oben beschriebene geeignete Wahl des Abstandes Antenne zu Metall-Zifferblatt herkömmliche Zifferblätter mit an sich üblicher Dicke verwendet werden können. Ideal ist es, wenn das Zifferblatt, insbesondere das Messing-Zifferblatt, eine Dicke von 0,5 bis 1 Millimetern aufweist.

Es hat sich gezeigt, dass grundsätzlich jede Art von Antenne verwendet werden kann, wenn nur der Abstand entsprechend obiger Regel gewählt ist. Insbesondere können lineare, stabförmige Ferritantennen, wie z.B. in der DE 93 18 224 U1 oder der DE 299 23 446 U1 beschrieben, bogenförmig gekrümmte Antennen mit einem Kern aus flexiblen Weicheisen-Lamellen, wie z.B. in der EP 0 896 262 A1 beschrieben, kurze Spulenantennen, wie z.B. in der EP 0 382 130 B2 beschrieben, oder auch Langwellenantennen mit oder ohne Kern in unterschiedlicher Ausgestaltung, wie z.B. in der DE 296 07 866 U1 beschrieben, eingesetzt werden.

Insbesondere im Falle einer linearen, stabförmigen Ferritantenne der oben beschriebenen Art oder im Falle einer wenigstens teilweise bogenförmig gekrümmten Lamellenantenne ist es von Vorteil, wenn die Antenne asymmetrisch zu einer (ggf. gedachten) Zeigerachse angeordnet ist. Das Uhrwerk lässt sich dann bequem in der gleichen Ebene wie die Antenne und benachbart zu dieser anordnen.

Grundsätzlich kann das metallische Zifferblatt in Kombination mit einem nichtmetallischen Gehäuse eingesetzt werden. Da ein nichtmetallisches Gehäuse jedoch -wie oben dargelegt wurdevon den Kunden wenig Akzeptanz findet, findet das metallische Zifferblatt erfindungsgemäß in einer bevorzugten Ausführungsvariante Anwendung in Zusammenhang mit einem Gehäuse mit metallischem Mittelteil, wie z.B. in der DE 299 23 446 U1 beschrieben. Als Materialien für das metallische Mittelteil kommen insbesondere in betracht: (z.B. im Spritzgussverfahren hergestellte) Kunststoffe oder Keramiken mit metallischer Beschichtung, Edelstahl oder Titan.

Wie oben bereits angedeutet wurde, ist es nicht erforderlich, die Antenne weit außerhalb des Zentrums des Gehäuses anzuordnen. Wird ein hinreichender (axialer) Abstand vom metallischen Zifferblatt und ein hinreichender (radialer) Abstand vom metallischen Mittelteil eingehalten, wenn die Antenne axial im Bereich des metallischen Gehäusemittelteils oder anders ausgedrückt in der Ebene des metallischen Gehäusemittelteils angeordnet ist, so ist die Empfangsfunktionalität gewährleistet. Um die Störung der Empfangseigenschaften der Antenne durch die benachbarten metallischen und/oder elektrisch leitfähigen Bestandteile der Funkarmbanduhr, insbesondere des metallischen Zifferblatts und ggf. des metallischen Mittelteils, möglichst gering zu halten, sieht die Erfindung vor, dass die Antenne in dem Uhrgehäuse in Bezug auf das Zifferblatt und ggf. das metallische Gehäusemittelteil unbeweglich fixiert ist. Unter unbeweglicher Fixierung ist zu verstehen, dass sich die Lage der Antenne zum benachbarten metallischen Teil unter normalen Betriebsbedingungen, wenn der Benutzer die Uhr am Arm trägt, nicht verändert.

Um den oben bezeichneten Mindestabstand zwischen Antenne und metallischem Gehäusemittelteil einzustellen und diesen Abstand ggf. so weit wie möglich beizubehalten, d.h. um die Antenne in diesem Abstand ggf. zu fixieren, sieht die Erfindung zwischen dem metallischen Gehäusemittelteil und der Antenne einen Gehäusemittelteilabstandshalter, insbesondere einen Distanzring, aus einem elektrisch nicht leitenden Material vor, welcher die Antenne auf einem vorbestimmten (radialen) Abstand zu dem metallischen Gehäusemittelteil hält.

Als Materialien für die beiden Abstandshalter, nämlich den Zifferblattabstandshalter und den Gehäusemittelteilabstandshalter, kommen Kunststoffe (z.B. als Spritzgussteil) oder Keramiken in betracht. Beide Abstandshalter können unabhängig voneinander gefertigt sein und ggf. aus unterschiedlichen Materialien bestehen. Es ist jedoch auch möglich, den Zifferblattabstandshalter und den Gehäusemittelteilabstandshalter materialeinheitlich und/oder einstückig auszuführen.

Es hat sich als vorteilhaft herausgestellt, wenn der Zifferblattabstandshalter als eine ein Uhrwerk und/oder die Antenne halternde Werkplatte ausgebildet ist. Die Werkplatte erfüllt demzufolge nicht nur die das Werk halternde Funktion; sondern auch die die Antenne beabstandende Funktionalität. Außer der Funktion der Zwangsdistanzierung von Antenne und Zifferblatt (und ggf. Antenne und Gehäusemittelteil) kann die Werkplatte auch eine (ggf. mit der Werkplatte einstückige) Halteeinrichtung für die Antenne aufweisen. Die Funktionalität der Fixierung der Antenne in Bezug auf das Zifferblatt und vorzugsweise auch in Bezug auf das (ggf. metallische) Mittelteil wird dann ebenfalls von der Werkplatte übernommen.

Zur Gewährleistung einer unverrückbaren Verbindung und damit einer weitgehend vorgegebenen Positionierung der Antenne in Bezug auf das Zifferblatt und ggf. das metallische Mittelteil ist erfindungsgemäß vorgesehen, dass der Zifferblattabstandshalter, insbesondere die Werkplatte, in der Art einer Steckverbindung mit dem Zifferblatt verbunden ist.

Hinreichende Empfangseigenschaften, die es erlauben empfangene Zeitzeichen ohne aufwändige Fehlerkorrektur oder Störungsunterdrückung in eine entsprechende Uhrzeit zu transformieren, werden dann erreicht, wenn die Antenne eine Antennenspule mit einer den Wert von 1 Millihenry (mH) übersteigenden Induktivität aufweist.

Derzeit ist es nicht möglich, ohne besondere aufwändige Gestaltung eines Metallbodens einen hinreichenden Empfang bei einem in ein metallisches Umgehäuse (Carrure) eingesetzter Antenne in Kombination mit einem metallischen Zifferblatt sicherzustellen. Die Erfindung sieht daher aus fertigungstechnischen Gründen einen Boden aus einem elektrisch nicht leitenden Material, insbesondere aus Kunststoff oder Glas, vor.

Die Erfindung wird nunmehr anhand der Zeichnung näher beschrieben. Es zeigen:
- Figur 1:: a) Eine Draufsicht auf ein Zifferblatt mit aufgesetzter bestückter Werkplatte eines ersten Ausführungsbeispieles einer Funkarmbanduhr gemäß der Erfindung
b) Eine Querschnittsansicht auf das Zifferblatt mit aufgesetzter Werkplatte nach der Figur 1a)
c) Eine Detailansicht der Steckverbindungseinrichtung zwischen Zifferblatt und Werkplatte der Anordnung nach den Figuren 1a) und 1b)
- Figur 2:: a) Eine Draufsicht auf ein Zifferblatt mit aufgesetzter bestückter Werkplatte eines zweiten Ausführungsbeispieles einer Funkarmbanduhr gemäß der Erfindung
b) Eine Querschnittsansicht auf das Zifferblatt mit aufgesetzter Werkplatte nach der Figur 2a)
c) Eine Detailansicht der Steckverbindungseinrichtung zwischen Zifferblatt und Werkplatte der Anordnung nach den Figuren 2a) und 2b)
- Figur 3:: Ein erstes Ausführungsbeispiel eines Antennenschwingkreises für eine erfindungsgemäße Funkarmbanduhr
- Figur 4:: Ein zweites Ausführungsbeispiel eines Antennen-schwingkreises für eine erfindungsgemäße Funkarmbanduhr

Der Figur 1 sind die wesentlichen Bestandteile eines ersten Ausführungsbeispiels einer erfindungsgemäßen Funkarmbanduhr zu entnehmen. Nicht dargestellt sind das Gehäuse mit einem Uhrglas, einem Mittelteil aus elektrisch leitendem Material, nämlich Edelstahl, und einem Boden aus von einem metallischen Reif eingefassten Glas.

In das nicht dargestellte Gehäuse ist ein Messingzifferblatt 1 eingesetzt. Das Messingzifferblatt 1 ist identisch wie ein bei Quarzuhren üblicherweise eingesetztes Zifferblatt ausgebildet. Es weist eine Dicke d_{z} von etwa 0,5 bis 1 mm auf.

Auf das Messingzifferblatt 1 ist eine Werkplatte 2 aufgesetzt. Die Werkplatte 2 ist ebenfalls in an sich üblicher Weise ausgebildet. Sie besteht aus Kunststoff und wurde im Spritzgießverfahren hergestellt. Die Werkplatte 2 dient zur Halterung eines Uhrwerks 3, einer magnetischen Langwellenantenne in Form einer Lamellen-Antenne 4 zum Empfang von Zeitzeichensignalen, einer den Funkempfang sowie das Uhrwerk steuernden und regelnden Elektronik 5 sowie einer Batterie 6. Die Dicke d_{w} der Werkplatte 2 beträgt im allgemeinen 0,5 bis 1 mm.

Integraler Bestandteil der Werkplatte 2 ist im vorliegenden Ausführungsbeispiel ein Werkhaltering 7, welcher das Uhrwerks 3, die Elektronik 5 sowie die Batterie 6 außenumfangsseitig umgreift. Im Bereich der Antenne 4 ist der Werkhaltering 7 im vorliegenden Ausführungsbeispiel ausgespart. Er kann jedoch auch umlaufend ausgebildet sein, wie z.B. in der DE 299 23 446 U1 beschrieben. Die axiale Erstreckung des Werkhalterings 7 ist vorliegend durch die Position einer die elektronischen Bauteile aufnehmenden Platine 8 vorgegeben, welche sich gegen den Werkhaltering 7 abstützt. Auf den Werkhaltering 7 könnte jedoch auch verzichtet werden oder er könnte sich z.B. auch bis zum Boden des Uhrgehäuses erstrecken.

Die Werkplatte 2 ist im vorliegenden Ausführungsbeispiel starr mit dem Messingzifferblatt 1 verbunden. Diese starre Verbindung wird mittels einer Steckverbindungseinrichtung hergestellt. Die Steckverbindungseinrichtung umfasst entsprechend den Figuren 1b) und 1c) mehrere an das Messingzifferblatt 1 angeformte Zapfen 9, welche im wesentlichen form- und funktionskomplementär in entsprechende Ausnehmungen, vorzugsweise Bohrungen 10, in der Werkplatte 2 eingreifen.

Bei dem Uhrwerk 3 handelt es sich in dem vorliegenden Ausführungsbeispiel um ein Zeigerwerk. Die die (hier nicht dargestellten) Zeiger antreibenden Wellen 11 durchsetzen die Werkplatte 2 und das Messingzifferblatt 1 zentral.

Die Lamellen-Antenne 4 ist ähnlich wie die in dem Dokument EP 0 896 262 A1 beschriebene magnetische Langwellenantenne ausgebildet. Sie umfasst einen lamellierten Kern 12 aus einem Stapel flexibler Streifen weichmagnetischen Materials (z.B. amorphes Lamellenmaterial) hoher Permeabilität, welcher eine Antennen-Spule 13 trägt. Die Induktivität der Antennen-Spule beträgt größer/gleich ein Millihenry (1mH).

Die Lamellen-Antenne 4 ist asymmetrisch zur Zeigerachse ax und in gleicher axialer Lage wie das ringförmige metallische Gehäusemittelteil angeordnet. Der Abstand a_{axA} von der Zeigerachse ax zur Antennenachse 15 beträgt im vorliegenden Ausführungsbeispiel 10 mm.

Die Lamellen-Antenne 4 ist in eine Aufnahmehülse 14 eingesetzt, welche die Antennen-Spule 13 und die bogenförmig gekrümmten und die Antennen-Spule 13 beidseitig überragenden Enden des Antennen-Kerns 12 nahezu vollständig aufnimmt und umschließt. Die Aufnahmehülse 14 besteht aus einem elektrisch nicht leitfähigen Material, vorzugsweise aus Kunststoff. Sie ist im vorliegenden Ausführungsbeispiel als separates auf der Werkplatte 2 aufsitzendes Bauteil ausgeführt und vorzugsweise mit dieser starr verbunden. Die Aufnahmehülse 14 kann jedoch auch einstückig und/oder materialeinheitlich mit der Werkplatte 2 ausgeführt sein.

Die Aufnahmehülse 14 dient zusammen mit der Werkplatte 2 zur Halterung und Zwangsdistanzierung der Antenne 4 zum Messingzifferblatt 1 und zum umgebenden metallischen Gehäusemittelteil. Der Abstand a_{ZA} zwischen Zifferblatt 1 und Antenne 4 ist im vorliegenden Ausführungsbeispiel zu 1,4 mm gewählt. Der Abstand a_{GS} zwischen Gehäusemittelteil und Antennen-Spule 13 beträgt 8 mm. Der Abstand a_{GK} zwischen Gehäusemittelteil und Antennen-Kern 12 beträgt 10 mm.

Neben der Aufnahmehülse 14 kann zusätzlich ein ebenfalls zwangsdistanzierend wirkender Distanzring der in der DE 299 23 446 U1 beschriebenen Art vorgesehen sein. Selbstverständlich kann dieser materialeinheitlich und ggf. einstückig mit der Werkplatte 2 ausgebildet sein.

Der Figur 2 sind die wesentlichen Bestandteile eines zweiten Ausführungsbeispiels einer erfindungsgemäßen Funkarmbanduhr zu entnehmen. Diese Funkarmbanduhr stimmt in wesentlichen Einzelheiten mit dem Ausführungsbeispiel nach der Figur 1 überein. Identische bzw. funktionsgleiche Bauteile sind daher in der Figur 2 mit den gleichen Bezugszeichen versehen.

Nicht dargestellt sind auch bei dieser zweiten Ausführungsvariante einer Funkarmbanduhr das Gehäuse mit einem Uhrglas, einem Mittelteil aus elektrisch leitendem Material, nämlich Titan, und einem Boden aus von einem Titanreif eingefassten Glas.

In das nicht dargestellte Gehäuse ist ein Messingzifferblatt 1 eingesetzt. Das Messingzifferblatt 1 ist identisch wie das gemäß der Figur 1 ausgebildet. Es weist eine Dicke d_{z} von etwa 0,5 bis 1 mm auf.

Auf das Messingzifferblatt 1 ist auch hier eine Werkplatte 2 der vorstehend beschriebenen Art aufgesetzt und mit dieser über in entsprechende Bohrungen 10 eingreifende Zapfen 9 unverschieblich verbunden. Die Werkplatte 2 dient zur Halterung eines Uhrwerks 3, einer magnetischen Langwellenantenne in Form einer Ferrit-Antenne 16 zum Empfang von Zeitzeichensignalen, einer den Funkempfang sowie das Uhrwerk 3 steuernden und regelnden Elektronik 5 sowie einer Batterie 6. Die Dicke d_{w} der Werkplatte 2 beträgt auch hier etwa 0,5 bis 1 mm.

Integraler Bestandteil der Werkplatte 2 ist auch im vorliegenden Ausführungsbeispiel ein Werkhaltering 7, welcher das Uhrwerk 3 umfangsseitig umgreift.

Die Ferrit-Antenne 16 ist ähnlich wie die in dem Dokument DE 299 23 446 U1 beschriebene magnetische Langwellenantenne ausgebildet. Sie umfasst einen gestreckt prismatischen Antennen-Ferrit-Kern 17, welcher eine Antennen-Spule 18 trägt. Die Induktivität der verwendeten Antennen-Spule beträgt größer/gleich ein Millihenry (1mH).

Die Ferrit-Antenne 16 ist asymmetrisch zur Zeigerachse ax und in gleicher axialer Lage wie das ringförmige metallische Gehäusemittelteil angeordnet. Der Abstand ä_{axA} von der Zeigerachse ax zur Antennenachse 19 beträgt im vorliegenden Ausführungsbeispiel 8 mm.

Die Ferrit-Antenne 16 ist vorliegend unmittelbar auf die Werkplatte 2 aufgesetzt. Sie wird durch zwei parallel zueinander angeordnete und auf die Werkplatte 2 aufgesetzte Kragen 20, 21 gehalten. Ein hülsenförmiges Umschließen der Ferrit-Antenne 16 ist nichtvorgesehen.

Hier dient die Werkplatte 2 allein zur Zwangsdistanzierung der Antenne 16 zum Messingzifferblatt 1. Der Abstand a_{ZA} zwischen Zifferblatt 1 und Antenne 16 ist daher im vorliegenden Ausführungsbeispiel identisch mit der Dicke d_{w} der Werkplatte und beträgt etwa 0,5 bis 1 mm. Der Abstand a_{GS} zwischen Gehäusemittelteil und Antennen-Spule 18 beträgt 0,5 mm. Der Abstand a_{GK} zwischen Gehäusemittelteil und Antennen-Kern 17 beträgt 1,3 mm.

Da hier keine Aufnahmehülse 14 vorgesehen ist, ist ein zwangsdistanzierend wirkender (hier jedoch nicht dargestellter) Distanzring der in der DE 299 23 446 U1 beschriebenen Art vorgesehen. Selbstverständlich könnte dieser auch materialeinheitlich und ggf. einstückig mit der Werkplatte 2 ausgebildet sein.

Als Antennenschwingkreise kommen grundsätzlich alle bekannten Arten in betracht. Den Figuren 3 und 4 sind zwei Antennenschwingkreise beispielhaft zu entnehmen. Die Figur 3 zeigt einen Antennenschwingkreis mit sogenanntem "single-ended input", der Figur 4 entnimmt man einen Antennenschwingkreis mit sogenanntem "differential input".

Der "single-ended input"-Antennenschwingkreis 22 gemäß der Figur 3 umfasst eine Parallelschaltung aus einer von der verwendeten Antenne 4, 16 (amorph, Ferrit) vorgegebene AntennenInduktivität L_{ANT} und einer Antennen-Kapazität C_{ANT}, deren eine Klemme mit einem Bezugspotential verbunden ist. Der RFI Anschluss ist mit dem unsymmetrischen Antenneneingang des Empfänger ICs verbunden.

Der "differential input"-Antennenschwingkreis 23 gemäß der Figur 4 umfasst eine Parallelschaltung aus einer AntennenInduktivität L_{ANT} und einer Antennen-Kapazität C_{ANT}, deren eine Klemme mit einem Bezugspotential verbunden ist. Der RFIP Anschluss ist mit dem positiven symmetrischen Antenneneingang des Empfänger ICs verbunden. Der RFIM Anschluss ist mit dem negativen symmetrischen Antennenanschluss des Empfänger ICs verbunden.

Die Resonanzfrequenz des jeweiligen Antennenschwingkreises wird auf den maximalen Spannungsgewinn bei der Empfangsfrequenz, abhängig vom Zifferblatt- und Gehäusematerial, abgeglichen. Die Antennenschwingkreiseinkopplung erfolgt symmetrisch oder asymmetrisch.

### Bezugszeichenliste

- 1: Messingzifferblatt
- 2: Werkplatte
- 3: Uhrwerk
- 4: Lamellen-Antenne
- 5: Elektronik
- 6: Batterie
- 7: Werkhaltering
- 8: Platine
- 9: Zapfen
- 10: Bohrung
- 11: Welle
- 12.: Antennen-Kern
- 13: Antennen-Spule
- 14: Aufnahmehülse
- 15: Antennenachse
- 16: Ferrit-Antenne
- 17: Antennen-Kern
- 18: Antennen-Spule
- 19: Antennenachse
- 20: Kragen
- 21: Kragen
- 22: Antennenschwingkreis (unsymmetrisch)
- 23: Antennenschwingkreis (symmetrisch)
- 24: Bezugspotential

- d_{z}: Zifferblattdicke
- d_{w}: Werkplattendicke
- aₓ: Achse
- a_{ZA}: Abstand Zifferblatt-Antenne
- a_{GS}: Abstand Gehäuse-Spule
- a_{GK}: Abstand Gehäuse-Kern
- a_{axA}: Abstand Zeigerachse-Antenne

- L_{ANT}: Antenneninduktivität
- C_{ANT}: Antennenkapazität

## Patentansprüche

1. Funkarmbanduhr mit einem Uhrgehäuse mit einem metallischen Zifferblatt (1) und mit einer von dem Uhrgehäuse aufgenommenen Antenne (4, 16) mit einer auf einem Antennenkern (12, 17) sitzenden Antennenspule (13, 18) zum Empfang von Zeitzeichensignalen, und mit einer Werkplatte (2),
**dadurch gekennzeichnet, dass**
die Antenne (4, 16) in einem Abstand (a_{ZA}) von mehr als etwa 0,5 Millimetern, vorzugsweise in einem Abstand (a_{ZA}) von 1 bis 4 Millimetern, höchst vorzugsweise in einem Abstand (a_{ZA}) von 1 bis 3 Millimetern, zu dem Zifferblatt (1) angeordnet ist, und das zwischen dem Zifferblatt (1) und der Antenne (4, 16) die Werkplatte (2) als Zifferblattabstandshalter (2, 14) aus einem elektrisch nicht leitenden Material vorgesehen ist, wobei die Antenne (4, 16) mit ihrer Antennenspule (13, 18) in einer auf der Werkplatte (2) vorgesehenen Aufnahmehülse (14) oder zwischen auf der Werkplatte (2) vorgesehenen Kragen (20,21) gehalten ist.

2. Funkarmbanduhr nach Anspruch 1,
**dadurch gekennzeichnet, dass**
das Zifferblatt (1) aus Messing besteht.

3. Funkarmbanduhr nach Anspruch 1 oder 2,
**dadurch gekennzeichnet, dass**
das Zifferblatt (1) eine Dicke (d_{z}) von 0,5 bis 1 Millimetern aufweist.

4. Funkarmbanduhr nach einem der vorangegangenen Ansprüche,
**dadurch gekennzeichnet, dass**
die Antenne (4, 16) asymmetrisch zu einer Zeigerachse (ax) angeordnet ist.

5. Funkarmbanduhr nach einem der vorangegangenen Ansprüche,
**dadurch gekennzeichnet, dass** das
Uhrgehäuse ein metallisches Gehäusemittelteil aufweist.

6. Funkarmbanduhr nach einem der vorangegangenen Ansprüche,
**dadurch gekennzeichnet, dass**
die Antenne (4, 16) axial im Bereich des metallischen Gehäusemittelteils angeordnet ist.

7. Funkarmbanduhr nach einem der vorangegangenen Ansprüche, insbesondere nach Anspruch 6,
**dadurch gekennzeichnet, dass**
die Antenne (4, 16) in dem Uhrgehäuse in Bezug auf das Zifferblatt (1) und ggf. das metallische Gehäusemittelteil unbeweglich fixiert ist.

8. Funkarmbanduhr nach einem der Ansprüche 6 oder 7,
**dadurch gekennzeichnet, dass**
zwischen dem metallischen Gehäusemittelteil und der Antenne (4, 16) ein Gehäusemittelteilabstandshalter, insbesondere ein Distanzring aus einem elektrisch nicht leitenden Material vorgesehen ist, welcher die Antenne (4, 16), insbesondere einen Antennen-Kern (12, 17) auf einem vorbestimmten Abstand (a_{GK}) zu dem metallischen Gehäusemittelteil hält.

9. Funkarmbanduhr nach Anspruch 7,
**dadurch gekennzeichnet, dass**
die Werkplatte (2), in der Art einer Steckverbindung (9, 10) mit dem Zifferblatt (1) verbunden ist.

10. Funkarmbanduhr nach einem der vorangegangenen Ansprüche,
dadurch h gekennzeichnet, dass
die Antenne (4, 16) eine Antennenspule (13, 18) mit einer den Wert von 1 Millihenry (mH) übersteigenden Induktivität (L_{ANT}) aufweist.

11. Funkarmbanduhr nach einem der vorangegangenen Ansprüche,
dadurch h gekennzeichnet, dass
das Uhrgehäuse einen Boden aus einem elektrisch nicht leitenden Material, insbesondere aus Kunststoff, Keramik oder Glas, aufweist.

12. Funkarmbanduhr nach einem der vorangegangenen Ansprüche,
**dadurch gekennzeichnet, dass**
die Resonanzfrequenz des jeweiligen Antennenschwingkreises auf den maximalen Spannungsgewinn der Zeitzeichensenderfrequenz abgeglichen ist.

## Claims

1. A radio-controlled wristwatch with a watch case with a metallic watch face (1) and with an aerial (4, 16) received by the watch case and with an aerial coil (13, 18) mounted on an aerial core (12, 17) to receive time signals, and with a main plate (2), **characterized in that** the aerial (4, 16) is arranged at a distance (a_{ZA}) of more than approximately 0.5 mm, preferably at a distance (a_{ZA}) of from 1 to 4 mm, and in the most preferred manner at a distance (a_{ZA}) of from 1 to 3 mm, from the watch face (1), and the main plate (2) is provided as a watch face spacer (2, 14) of an electrically non-conductive material between the watch face (1) and the aerial (4, 16), wherein the aerial (4, 16) is held by the aerial coil (13, 18) thereof in a receiving sleeve (14) provided on the main plate (2) or between collars (20, 21) provided on the main plate (2).

2. A radio-controlled wristwatch according to claim 1, **characterized in that** the watch face (1) consists of brass.

3. A radio-controlled wristwatch according to claim 1 or 2, **characterized in that** the watch face (1) has a thickness (d_{Z}) of from 0.5 to 1 mm.

4. A radio-controlled wristwatch according to any one of the preceding claims, **characterized in that** the aerial (4, 16) is arranged asymmetrically to a hand axis (ax).

5. A radio-controlled wristwatch according to any one of the preceding claims, **characterized in that** the watch case has a metallic middle part.

6. A radio-controlled wristwatch according to any one of the preceding claims, **characterized in that** the aerial (4, 16) is arranged axially in the region of the metallic middle part of the case.

7. A radio-controlled wristwatch according to any one of the preceding claims, in particular according to claim 6, **characterized in that** the aerial (4, 16) is fixed in the watch case so as to be immovable with respect to the watch face (1) and optionally with respect to the metallic middle part of the case.

8. A radio-controlled wristwatch according to any one of claims 6 or 7, **characterized in that** the metallic middle part of the case and the aerial (4, 16) have provided between them a spacer of the middle part of the case, in particular a spacer ring of an electrically non-conductive material, which holds the aerial (4, 16), in particular an aerial core (12, 17), at a pre-set distance (a_{GK}) from the metallic middle part of the case.

9. A radio-controlled wristwatch according to claim 7, **characterized in that** the main plate (2) is connected in the manner of a plug-in connection (9, 10) to the watch face (1).

10. A radio-controlled wristwatch according to any one of the preceding claims, **characterized in that** the aerial (4, 16) has an aerial coil (13, 18) with an inductivity (L_{ANT}) which exceeds the value of 1 millihenry (mH).

11. A radio-controlled wristwatch according to any one of the preceding claims, **characterized in that** the watch case has a base of an electrically non-conductive material, in particular of plastics material, ceramic material or glass.

12. A radio-controlled wristwatch according to any one of the preceding claims, **characterized in that** the resonance frequency of the respective aerial resonant circuit is adjusted to the maximum voltage gain of the time transmitter frequency.

## Revendications

1. Montre-bracelet radio-pilotée comprenant un boîtier muni d'un cadran métallique (1) et une antenne (4, 16) logée dans le boîtier comportant, une bobine (13, 18) montée sur un noyau (12, 17) pour permettre la réception de signaux chronologiques, ainsi qu'une plaque usinée (2),
**caractérisée en ce que**
l'antenne (4, 16) est située à une distance (a_{ZA}) de plus d'environ 0,5 millimètre, de préférence à une distance (a_{ZA}) de 1 à 4 millimètres, de façon plus préférentielle à une distance (a_{ZA}) de 1 à 3 millimètres du cadran (1) et, entre le cadran (1) et l'antenne (4, 16) est prévue la plaque (2) qui constitue un élément d'écartement du cadran (2, 14) et est réalisée en un matériau non électriquement conducteur, l'antenne (4, 16) étant maintenue avec sa bobine (13, 18) dans un manchon de réception (14) situé sur la plaque (2) ou entre des rebords (20, 21) situés sur la plaque (2).

2. Montre-bracelet radio-pilotée conforme à la revendication 1,
**caractérisée en ce que**
le cadran (1) est en laiton.

3. Montre-bracelet radio-pilotée conforme à la revendication 1 ou 2,
**caractérisée en ce que**
le cadran (1) présente une épaisseur (d_{z}) de 0,5 à 1 millimètre.

4. Montre-bracelet radio-pilotée conforme à l'une des revendications précédentes,
**caractérisée en ce que**
l'antenne (4, 16) est disposée de façon non symétrique par rapport à l'axe de l'aiguille (ax).

5. Montre-bracelet radio-pilotée conforme à l'une des revendications précédentes,
**caractérisée en ce que**
le boîtier comporte une partie médiane de boîtier métallique.

6. Montre-bracelet radio-pilotée conforme à l'une des revendications précédentes,
**caractérisée en ce que**
l'antenne (4, 16) est montée axialement dans la zone de la partie médiane du boîtier métallique.

7. Montre-bracelet radio-pilotée conforme à l'une des revendications précédentes et en particulier à la revendication 6,
**caractérisée en ce que**
l'antenne (4, 16) est montée fixe dans le boîtier par rapport au cadran (1) et, le cas échéant, par rapport à la partie médiane du boîtier métallique.

8. Montre-bracelet radio-pilotée conforme à l'une quelconque des revendications 6 ou 7,
**caractérisée en ce que**
entre la partie médiane du boîtier métallique et l'antenne (4, 16) est monté un élément d'écartement de la partie médiane du boîtier, en particulier un anneau d'écartement en un matériau non électriquement conducteur qui maintient l'antenne (4, 16) et en particulier le noyau de l'antenne (12, 17) à une distance prédéfinie (a_{GK}) de la partie médiane du boîtier métallique.

9. Montre-bracelet radio-pilotée conforme à la revendication7,
**caractérisée en ce que**
la plaque (2) est reliée au cadran (1) par une liaison de type liaison par enfichage (9, 10).

10. Montre-bracelet radio-pilotée conforme à l'une des revendications précédentes,
**caractérisée en ce que**
l'antenne (4, 16) comporte une bobine d'antenne (13, 18) ayant une inductance (L_{ANT}) dépassant la valeur de 1 millihenry (mH).

11. Montre-bracelet radio-pilotée conforme à l'une des revendications précédentes,
**caractérisée en ce que**
le boîtier comporte un fond en un matériau non électriquement conducteur en particulier en matériau synthétique en céramique ou en verre.

12. Montre-bracelet radio-pilotée conforme à l'une des revendications précédentes,
**caractérisée en ce que**
la fréquence de résonance du circuit oscillant de l'antenne est réglé sur le gain de tension maximum de la fréquence d'émission du signal de temps.
